# EUROPÄISCHE PATENTSCHRIFT

(11) **EP 0 433 967 B1**
(45) Veröffentlichungstag und Bekanntmachung des Hinweises auf die Patenterteilung: **06.10.1993**
(21) Anmeldenummer: 90124563.9
(22) Anmeldetag: 18.12.1990
(51) Int. Cl.: F24C 7/06, F24C 15/16

(54) **Blechtasche für Backofenunterhitze**
Sheet-metal housing for the lower heating element of a baking oven
Caisse en tôle pour un élément chauffant inférieur d'un four

(30) Priorität: 20.12.1989 DE 8914900 U
(43) Veröffentlichungstag der Anmeldung: 26.06.1991
(73) Patentinhaber: Bosch-Siemens Hausgeräte GmbH, 81669 München (DE)
(72) Erfinder: Brandl, Georg, Dipl.-Ing. (FH), W-8221 Palling (DE); Steiner, Herbert, W-8220 Traunstein (DE)
(74) Vertreter: Kessl, Josef

(56) Entgegenhaltungen:
- EP-A- 0 222 216
- DE-U- 7 607 804
- FR-A- 2 414 172

## Beschreibung

Die Erfindung bezieht sich auf einen Backofen mit einer durch eine Tür verschließbaren Ofenmuffel, wobei die Ofenmuffel mit Einrichtungen für Ober- und Unterhitze ausgestattet ist. Die allgemein übliche Art, Unterhitzeheizkörper anzuordnen, besteht in einer Zwischenblechtechnik An der bodenseitigen Backofengehäusewand wird das Zwischenblech durch seitlich am Backofen angeschweißte Stützbleche angedrückt. Der Unterhitzeheizkörper wird durch geeignete konstruktive Maßnahmen auf das Zwischenblech geschoben. Siehe z.B. FR-A-2 414 172 und DE-U- 7607804. Durch diese Anordnung des Unterhitzeheizkörpers ist eine einteilige Backofenisolation nicht realisierbar und aus Isolationsgründen ein Austausch der Heizung problematisch.

Die Aufgabe der Erfindung besteht darin, eine solche Anordnung für die Unterhitzeheizkörper zu entwickeln, daß der Unterhitzeheizkörper lagegenau und in definiertem Abstand zum Muffelboden positionierbar ist, wobei ein leichtes Austauschen des Unterterhitzeheizkörpers möglich sein muß und eine einteilige Backofenmantelisolation erfolgen kann.

Die erfindungsgemäße Anordnung zur Lösung dieser Aufgabe ist durch die Merkmale des Patentanspruchs 1 angegeben. Weitere vorteilhafte Ausgestaltungen der Erfindung sind in den Unteransprüchen enthalten. Ein Ausführungsbeispiel nach der Erfindung ist im folgenden anhand der Zeichnung näher beschrieben. Es zeigt
- Fig. 1a: eine Teilansicht der Heizung für Unterhitze,
- Fig. 1b: eine weitere Teilansicht der Heizung für Unterhitze,
- Fig. 2: eine an der Backofengehäusewand befestigte Blechtasche mit eingeschobener Heizung für Unterhitze.

Gemäß Fig. 2 ist an einer Backofengehäusewand 1 eine Blechtasche 2 befestigt, die vorzugsweise an die Gehäusewand 1 angeschweißt wird. Eine Heizung für Unterhitze 3 wird in die Blechtasche eingeschoben und ist dadurch lagegenau und in definiertem Abstand zum Muffelboden angeordnet. Die Blechtasche 2 ist so konstruiert, daß die Heizung für Unterhitze 3 leicht einschiebbar ist. Durch einschubseitige und endseitige Bodenprägungen der Blechtasche 2, die in schiefen Ebenen liegen, sowie durch endseitig angeordnete Noppen 4, gelingt es, die Unterhitzeheizkörper 3 lagegenau einzurasten. Diesbezüglich besitzt die Heizung für Unterhitze 3 Befestigungsstege 5, 6, die einerseits die Heizkörpergeometrie stabilisieren und andererseits ein Einrasten gestatten. Die Abmessungen der Blechtasche 2 garantieren exakte Lagegenauigkeit und definierten Abstand der Heizung zum Backofenboden. Durch die Blechtasche 2 wird eine einteilige Backofenmantelisolation ausführbar, wobei der kundendiensttechnische Austausch der Heizung für Unterhitze 3 nicht beeinträchtigt wird. Eine andere Art der Befestigung der Blechtasche 2 an der Backofengehäusewand 1 wäre durch Verschrauben, Vernieten oder Kleben denkbar, jedoch ungünstiger als die vorgeschlagene Verschweißung zwischen der Backofengehäusewand 1 und der Blechtasche 2.

## Patentansprüche

1. Backofen mit einer durch eine Tür verschließbaren Ofenmuffel, wobei die Ofenmuffel mit Einrichtungen für Ober- und Unterhitze ausgestattet ist, **dadurch gekennzeichnet**,
- daß an einer bodenseitigen Backofengehäusewand (1) außenseitig eine zur Aufnahme einer Heizung für Unterhitze (3) dienende Blechtasche (2) befestigt ist,
- daß die Blechtasche (2) einschubseitig und endseitig Bodenprägungen besitzt,
- daß die Blechtasche (2) Noppen (4) besitzt, die endseitig angeordnet sind und
- daß die Heizung für Unterhitze (3) Befestigungsstege (5, 6) besitzt, die in den Bodenprägungen der Blechtasche (2) geführt werden und in die Noppen (4) einrasten.

2. Backofen nach Anspruch 1, dadurch gekennzeichnet, daß die Bodenprägungen der Blechtasche (2) einschubseitig und endseitig in schiefen Ebenen liegen.

3. Backofen nach Anspruch 1, dadurch gekennzeichnet, daß die Blechtasche (2) mit der Gehäusewand (1) verschweißt ist.

## Claims

1. Baking oven with an oven muffle closable by a door, wherein the oven muffle is equipped with devices for upper and lower heating, characterised thereby
- that a sheet metal pocket (2) serving for the reception of a heater for lower heating (3) is fastened outwardly to a base housing wall (1) of the baking oven,
- that the sheet metal pocket (2) has base stampings at the pushin and end sides,
- that the sheet metal pocket (2) has knubs (4) which are arranged at the end, and
- that the heater for lower heating (3) has fastened webs (5, 6) which are guided into the base stampings of the sheet metal pocket (2) and detent in the knubs (4).

2. Baking oven according to claim 1, characterised thereby that the base stampings of the sheet metal pocket (2) lie in inclined planes at the push-in and end sides.

3. Baking oven according to claim 1, characterised thereby that the sheet metal pocket (2) is welded to the housing wall (1).

## Revendications

1. Four de cuisson comportant une enceinte de four qui peut être fermée par une porte, l'enceinte de four étant équipée de dispositifs de chauffage de voûte et de chauffage de sole, caractérisé par le fait
- qu'un compartiment en tôle (2) destiné à recevoir un dispositif de chauffage de sole (3) est fixé, côté extérieur, sur une paroi de l'enveloppe de four (1) côté fond,
- que le compartiment en tôle (2) comporte côté introduction et côté extrémité des empreintes dans le fond,
- que le compartiment en tôle (2) comporte des saillies (4) agencées côté extrémité,
- que le dispositif de chauffage de sole (3) est pourvu de barrettes de fixation (5, 6) qui sont guidées dans les empreintes du fond du compartiment en tôle (2) et s'encliquètent sur les saillies (4).

2. Four de cuisson selon la revendication 1, caractérisé par le fait que les empreintes du fond du compartiment en tôle (2), côté introduction et côté extrémité, sont situées dans des plans inclinés.

3. Four de cuisson selon la revendication 1, caractérisé par le fait que le compartiment en tôle (2) est soudé à la paroi de l'enveloppe de four (1).
